# EUROPÄISCHE PATENTSCHRIFT

(11) **EP 1 017 545 B1**
(45) Veröffentlichungstag und Bekanntmachung des Hinweises auf die Patenterteilung: **29.11.2006**
(21) Anmeldenummer: 98931910.8
(22) Anmeldetag: 11.04.1998
(51) Int. Cl.: B25F 5/02, A46B 13/02

(54) **HANDWERKZEUGMASCHINE MIT EINER VORDEREN UND EINER HINTEREN ABKNICKUNG DES GEHÄUSES FÜR ZWEIHANDBEDIENUNG**
HAND-HELD MACHINE-TOOL HAVING A FRONT AND A REAR PARTS WHICH ARE OFFSET RELATIVE TO THE HOUSING FOR TWO-HAND USE
MACHINE-OUTIL TENUE AVEC LES MAINS PRESENTANT UNE PARTIE DESAXEE AVANT ET UNE PARTIE DESAXEE ARRIERE DU BOITIER POUR PERMETTRE UNE UTILISATION A DEUX MAINS

(30) Priorität: 24.09.1997 DE 29717071 U
(43) Veröffentlichungstag der Anmeldung: 12.07.2000
(73) Patentinhaber: ROBERT BOSCH GMBH, 70442 Stuttgart (DE)
(72) Erfinder: DREHER, Ernst, D-72760 Reutlingen (DE); HERMES, Christian, D-01855 Sebnitz (DE); STOEGER, Juergen, D-72666 Neckartailfingen (DE)
(86) Internationale Anmeldenummer: PCT/DE1998/001046
(87) Internationale Veröffentlichungsnummer: WO 1999/015316

(56) Entgegenhaltungen:
- EP-A- 0 129 754
- EP-A- 0 653 364
- EP-A- 0 657 255
- WO-A-96/41704
- DE-A- 19 547 332
- GB-A- 2 129 334
- GB-A- 2 234 932
- US-A- 4 810 855
- US-A- 5 125 130
- US-A- 5 423 102

## Beschreibung

### Stand der Technik

Die Erfindung betrifft eine Handwerkzeugmaschine nach dem Oberbegriff des Anspruchs 1.

Durch die EP-A-0657255 und durch die EP-A-0653364 sind gattungsgemäße Handwerkzeugmaschinen bekannt, mit länglichem Gehäuse mit zum Gehäusehauptteil abgewinkelt angeordnetem, rotierendem Werkzeug, wobei das Gehäuse Mittel zum Antrieb des Werkzeugs aufnimmt und außen ein Schaltelement trägt. Diese als langes Gartengerät ausgestalteten Handwerkzeugmaschinen ragen allerdings in Arbeitsposition mit ihren vorderen Abknickungen über die vordere haltende Bedienhand hinaus, so dass diese nicht als Handgriff nutzbar sind.

Es sind als Handwerkzeugmaschinen ausgestaltete Bürsten mit vielfältigen, insbesondere stabartigen Gehäuseformen bekannt, die sich vor allem hinsichtlich ihres Antriebs und ihrer Arbeitswirkung unterscheiden und bei denen die Handhabbarkeit bisher zweitrangig war.

Es sind auch Winkelschleifer mit etwa rechtwinklig zur Gehäuseachse abgewinkelt angeordnetem, rotierendem Werkzeug bekannt, das auch ein einspannbares Bürstenwerkzeug sein kann.

Bei Winkelschleifern und auch bei Handwerkzeugmaschinen mit pistolenförmigem Gehäuse zum Halten und Führen mit nur einer Hand läßt die Handlichkeit dann zu wünschen übrig, wenn Zweihandbedienung mit hohen Haltekräften erforderlich ist, wie z.B. beim Reinigen hartnäckig verschmutzter Teile mit einem Winkelschleifer oder einer Handbohrmaschine mit eingesetztem Bürstenwerkzeug.

### Vorteile der Erfindung

Die erfindungsgemäße Handwerkzeugmaschine mit den kennzeichnenden Merkmalen des Anspruchs 1 ist gegenüber bekannten Handwerkzeugmaschinen deutlich besser handhabbar, insbesondere beim beidhändigen Führen mit hoher Bedienkraft mit eingesetztem Bürstenwerkzeug, weil durch die doppelt abgeknickte Anordnung der Gehäuseenden diese derart sicher in den Händen des Bedienenden einspannbar sind, daß dies in vielfältigen Haltepositionen ein besonders effektives Führen und Arbeiten gewährleistet.

Durch die kennzeichnenden Merkmale des Anspruchs 1 ist eine besonders gute Handhabbarkeit bei besonders vielen unterschiedlichen Haltepositionen der Hände des Bedienenden sowohl bei Einhand- als auch Zweihandbedienung gesichert.

Dadurch, daß der abgeknickte, das Werkzeug aufnehmende Bereich des Gehäuses an der Abknickung eine Taillierung aufweist, ist den Fingern der Bedienhände ein besonders sicherer, definierter Halt gegeben.

Dadurch, daß das Gehäuse im Bereich der Abknickung einen zumindest teilweise kugeligen Bereich aufweist, haben die Bedienhände einen großflächig anliegenden, bequemen Halt.

Dadurch, daß seitlich am kugeligen Bereich, insbesondere an je einer Gehäuseschale je ein seitlicher Einzug angeordnet ist, wird die Griffsicherheit am Gehäuse weiter verbessert, wobei der Ringwulst an dem das Werkzeug aufnehmenden, abgeknickten Bereich des Gehäuses nahe der Werkzeugaufnahme ein ungewolltes Berühren des Bürstenwerkzeugs durch die Bedienhand verhindert und die Arbeitssicherheit verbessert.

Dadurch, daß die Kontur der Taillierung in den Ringwulst abgerundet übergeht, ist die Handhabung besonders bequem.

Dadurch, daß die Handwerkzeugmaschine eine überrastbare Spanneinrichtung für auswechselbare Bürstenwerkzeuge unterschiedlicher Größe und Form aufweist, ist ein universeller Einsatz bei schnellem Bürstenwechsel gesichert.

Dadurch, daß die Spanneinrichtung mittels einer Taste lösbar ist, ist der Werkzeugwechsel schnell und bequem möglich.

Dadurch, daß die Taste aus einem Bereich des Ringwulsts gebildet wird, ist sie besonder leicht von der Hand des Bedienenden erreichbar.

Dadurch, daß das Gehäuse in Schalenbauweise hergestellt ist, ist das beidenends abgeknickte Gehäuse verwindungs- und biegesteifer und leichter montierbar als in Topfbauweise.

### Zeichnung

Nachfolgend ist die Erfindung an Hand von Ausführungsbeispielen mit zugehörigen Zeichnungen erläutert.

### Es zeigen

Figur 1 eine Seitenansicht einer Elektrobürste mit beidenends in Längsrichtung schräg abgewinkeltem Gehäuse,
Figur 2 eine Ansicht von oben auf die Elektrobürste gemäß Figur 1,
die Figuren 3, 4 zwei weitere Ausführungsbeispiele einer Elektrobürste,
die Figuren 5 bis 9 das Ausführungsbeispiel der Elektrobürste gemäß Figur 1 in unterschiedlichen Zweihand-Bedienpositionen und
Figur 10 diese Elektrobürste in Einhand-Bedienposition.

### Beschreibung der Ausführungsbeispiele

Das in Figur 1 im Längsschnitt gezeigte als Elektrobürste 10 ausgestaltet Handwerkzeug hat ein Gehäuse 12, das mittig etwa zylindrisch länglich als Gehäusehauptteil 12a verläuft und das beidenends längs nach unten unter einem Winkel von ca. 45° als vordere und hintere Abknickung 28, 30 ausgestaltet ist. Das Gehäusehauptteil (12a) enthält einen Elektromotor 14, der über ein Getriebe 16 mit einer Abtriebswelle 18 drehverbunden ist. Die Abtriebswelle 18 nimmt ein auswechselbar einsteckbares Bürstenwerkzeug 20 zur Drehmitnahme drehfest einspannbar auf.

Das Bürstenwerkzeug 20 trägt ein schaftartiges Einsteckende, das in einer nicht näher bezeichneten Spanneinrichtung der Abtriebswelle 18 drehfest verriegelbar, unverlierbar einsteckbar ist.

In seinem geraden mittleren Bereich, dem Gehäusehauptteil 12a, trägt das Getriebegehäuse 12 auf seiner Oberseite einen Schalt-Schieber 22 zum Betätigen eines Elektroschalters zum Ein- und Ausschalten des Elektromotors 14. Ein unten aus dem hinteren Ende 30 austretendes Elektrokabel dient der Energieversorgung des Elektromotors 14. Weiter ist ein Stellrad 25 einer elektronischen Drehzahlregelung am Ende der hinteren Abknickung 30 des Gehäuses 12 angeordnet.

In Betrachtungsrichtung rechts geht der Gehäusehauptteil 12a in die vordere, nach unten gerichtete Abknickung 28 über, wobei im Bereich der Abknickung 28 die Oberseite des Gehäuses 12 als knieartiger Kugel-Bereich 26 ausgestaltet ist.

Die vordere Abknickung 28 geht unten, an ihrem freien Ende nahe benachbart zum Koppelbereich des Bürstenwerkzeugs 20 in einen Ringwulst 34 über. Der Ringwulst 34 dient zum Abstützen der Führungshand des Bedienenden und soll ein Abrutschen der Hand zum Bürstenwerkzeug 20 hin vermeiden.

Ein Segmentbereich des Ringwulstes 34 ist als Drucktaste 32 ausgestaltet, mit der die nicht näher beschriebene Spanneinrichtung durch Niederdrücken lösbar ist, so daß das Bürstenwerkzeug 20 anschließend leicht entnehmbar ist.

Zwischen dem Kugel-Bereich 26 und der vorderen Abknickung 28 ist eine Taille 36 eingeformt, die der Handwerkzeugmaschine 10 eine besonders gute Griffigkeit verleiht.

Auf der dem Kugel-Bereich 26 gegenüberliegenden Unterseite weist das Gehäuse 12 einen konkav geformten Einzug 38 auf, der sich seitlich in jeder der Gehäuseschalen 11 und 13 (Figur 2) in taillenartigen Einzügen 38', 39 fortsetzt.

Die Figur 2 zeigt eine Draufsicht auf das Ausführungsbeispiel gemäß Figur 1, wobei besonders deutlich der Schalt-Schieber 22 oben am Gehäusehauptteil 12a, die Gehäuseschalen 11, 13 des Gehäuses 12, der Kugel-Bereich 26, die Taille 36, die taillenartigen Einzüge 38', 39, die vordere Abknickung 28, der Ringwulst 34, die Drucktaste 32 sowie die hintere Abknickung 30 erkennbar sind.

Das in Figur 3 gezeigte weitere Ausführungsbeispiel einer Elektrobürste 50 stimmt prinzipiell mit dem gemäß Figur 1 überein, wobei sich nur die an ihren Kugel-Bereich 66 anschließenden taillenartigen Einzüge 78, 79 vom vorigen Ausführungsbeispiel unterscheiden.

Das in Figur 4 gezeigte Ausführungsbeispiel unterscheidet sich von den vorangegangenen Ausführungsbeispielen durch einen geringfügig längeren Bereich der vorderen Abknickung 108 ohne taillenartige Einzüge und durch eine pistolengriffartig geformte hintere Abknickung 110.

Figur 5 zeigt die Elektrobürste 10 gemäß Figur 1 und 2 im Zweihandbetrieb, wobei die rechte Bedien-Hand R den Bereich der hinteren Abknickung 30 wie einen Pistolengriff umgreift und die linke Bedien-Hand L von oben auf den Kugel-Bereich 26 der vorderen Abknickung 28 greift, wobei die Finger besonders guten Halt im Einzug 38 finden. Auf diese Weise kann mit der linken Bedien-Hand L ein erheblicher Arbeitsdruck auf das nichtdargestellte Bürstenwerkzeug ausgeübt werden.

Figur 6 zeigt die gleiche Maschine wie Figur 5, wobei die linke Bedien-Hand L den Bereich der hinteren Abknickung 30 wie einen Pistolengriff umspannt hält und wobei die rechte Bedien-Hand R das Gehäuse 12 im Bereich der vorderen Abknikkung 28 von oben bzw. seitlich übergreift. In dieser Position ist mit der rechten Bedien-Hand R ein erheblicher Arbeitsdruck auf das nichtdargestellte Bürstenwerkzeug ergonomisch günstig ausübbar.

Figur 7 zeigt die Elektrobürste 10 bei Überkopfarbeiten, wobei die rechte Bedien-Hand R die hintere Abknickung 30 wie einen Pistolengriff umgreift und die linke Bedien-Hand L seitlich von unten die vordere Abknickung 28 umgreift. In diesem Fall kann die linke Bedien-Hand L ermüdungsfrei hohe Bedienkräfte auf das nichtdargestellte Bürstenwerkzeug aufbringen.

Figur 8 zeigt die Handwerkzeugmaschine im Prinzip so wie in Figur 7 gehandhabt, wobei jedoch der Daumen der linken Bedien-Hand L das Gehäuse 12 im Bereich des Einzugs 38 nicht untergreift, sondern sich seitlich auf die Gehäuseschale 11 stützt und dadurch einen hohen seitlichen Arbeitsdruck auf das Gehäuse 12 und damit auf das nichtdargestellte Bürstenwerkzeug aufbringen kann.

Figur 9 zeigt die Handhabung der Handwerkzeugmaschine 10, wobei die linke Bedien-Hand L das Gehäuse 12 an der vorderen Abknickung 28 im Bereich des Einzugs 38 untergreift und wobei die rechte Bedien-Hand R die hintere Abknickung 30 von oben her übergreift, so daß die Handwerkzeugmaschine 10 zwischen der linken und rechten Bedien-Hand L, R sicher verspannt gehalten und geführt werden kann.

Figur 10 zeigt die Handwerkzeugmaschine 10 im Einhandbetrieb nur in der rechten Bedien-Hand R gehalten, wobei der Zeigefinger und nachfolgende Finger das Gehäuse 12 im Bereich des Einzugs 38 an der vorderen Abknickung 28 untergreift und der Daumen das Gehäuse 12 oben übergreift. In dieser Griffposition ist die Maschine 10 auch mit einer einzigen Hand sicher zu halten und zum Ausgleichen entsprechender Reaktionskräfte der Handwerkzeugmaschine beim Arbeiten mit dem nichtdargestellten Bürstenwerkzeug geeignet.

## Patentansprüche

1. Handwerkzeugmaschine (10) mit länglichem Gehäuse (12) mit zum Gehäusehauptteil (12a) abgewinkelt angeordnetem, rotierendem Werkzeug (20), wobei das Gehäuse (12) Mittel zum Antrieb des Werkzeugs (20) aufnimmt und außen ein Schaltelement (22) trägt, **dadurch gekennzeichnet, daß** die Grifffläche des Gehäuses als Handgriff dient, dass das Werkzeug (20) um höchstens 60° gegenüber dem Gehäusehauptteil (12a) abgewinkelt am Gehäuse (12) befestigt ist, wobei das Vorderende des das Werkzeug (20) aufnehmenden Gehäuses (12) parallel bzw. fluchtend zum Werkzeug (20) und geneigt gegenüber dem Gehäusehauptteil (12a) als vordere Abknickung (28) ausgestaltet ist und dass ein Bereich des dem Werkzeug (20) abgewandten, hinteren Endes des Gehäuses (12) ebenfalls um höchstens 60° nach unten gegenüber dem Gehäusehauptteil (12a) abgewinkelt als hintere Abknickung (30) ausgestaltet ist, wobei die Abknickungen (28, 30) jeweils als voll umgreifbarer Handgriff dienen und kürzer als der Gehäusehauptteil (12a) sind, wobei auf der Oberseite des Gehäuses (12), entweder vorn und/oder hinten, das Schaltelement (22) angeordnet ist.

2. Handwerkzeugmaschine nach Anspruch 1, **dadurch gekennzeichnet, daß** das Gehäuse (12) im Bereich der vorderen Abknickung (28) eine Taillierung (36) aufweist.

3. Handwerkzeugmaschine nach Anspruch 1 oder 2, **dadurch gekennzeichnet, daß** das Gehäuse (12) zumindest oben im Bereich der vorderen Abknickung (28) einen gewölbt, insbesondere kugelig ausgeformten Bereich (26) aufweist.

4. Handwerkzeugmaschine nach Anspruch 3, **dadurch gekennzeichnet, daß** die Taillierung (36) seitlich am kugeligen Bereich (26), insbesondere an jeder Gehäuseschale (11, 13) des längsgeteilten Gehäuses (12), je als seitlicher Einzug (38, 39) ausgestaltet ist.

5. Handwerkzeugmaschine nach Anspruch 1, **dadurch gekennzeichnet, daß** die vordere Abknickung (28) des Gehäuses (12) an ihrem Ende, insbesondere nahe dem eingespannten Bürstenwerkzeug (20), einen Ringwulst (34) trägt.

6. Handwerkzeugmaschine nach einem der vorhergehenden Ansprüche, **dadurch gekennzeichnet, daß** sie eine überrastbare Spanneinrichtung für auswechselbare Bürstenwerkzeuge (20), insbesondere unterschiedlicher Größe und Form, aufweist.

7. Handwerkzeugmaschine nach Anspruch 6, **dadurch gekennzeichnet, daß** sie eine Taste (32) zum Lösen der Spanneinrichtung trägt.

8. Handwerkzeugmaschine nach Anspruch 7, **dadurch gekennzeichnet, daß** die Taste (32) aus einem Abschnitt des Ringwulsts (34) gebildet wird.

9. Handwerkzeugmaschine nach einem der vorhergehenden Ansprüche, **dadurch gekennzeichnet, daß** das Gehäuse (12) in Schalenbauweise hergestellt ist.

## Claims

1. Powered handtool (10) having an elongate housing (12) with a rotating tool (20) which is arranged at an angle to the main housing part (12a), the housing (12) receiving means for driving the tool (20) and bearing a switching element (22) on the outside, **characterized in that** the gripping surface of the housing is used as a handle, the tool (20) is attached to the housing (12) at an angle of at most 60°, with respect to the main housing part (12a), the front end of the housing (12) which receives the tool (20) being formed parallel to and/or aligned with the tool (20) and at an angle with respect to the main housing part (12a), as a front angled-off section (28), and **in that** a region of the rear end, which is remote from the tool (20), of the housing (12) is likewise formed as a rear angled-off section (30) which is angled off by at most 60°, downwards with respect to the main housing part (12a), the angled-off sections (28, 30) in each case serving as a handle which can be gripped all the way around and being shorter than the main housing part (12a), the switching element (22) being arranged on the top side of the housing (12), either at the front and/or at the rear.

2. Powered handtool according to Claim 1, **characterized in that** the housing (12) has a narrowed section (36) in the region of the front angled-off section (28).

3. Powered handtool according to Claim 1 or 2, **characterized in that** the housing (12) has a curved, in particular spherically formed region (26) at least at the top in the region of the front angled-off section (28).

4. Powered handtool according to Claim 3, **characterized in that** the narrowed section (36) is formed as a lateral indent (38, 39) on each side of the spherical region (26), in particular on each housing shell (11, 13) of the longitudinally split housing (12).

5. Powered handtool according to Claim 1, **characterized in that** the front angled-off section (28) of the housing (12) bears an annular bead (34) at its end, in particular in the region of the clamped-in brushing tool (20).

6. Powered handtool according to one of the preceding claims, **characterized in that** it has a latch-over clamping device for exchangeable brushing tools (20), in particular brushing tools of different sizes and shapes.

7. Powered handtool according to Claim 6, **characterized in that** it bears a button (32) for releasing the clamping device.

8. Powered handtool according to Claim 7, **characterized in that** the button (32) is formed from a section of the annular bead (34).

9. Powered handtool according to one of the preceding claims, **characterized in that** the housing (12) is produced in shell design.

## Revendications

1. Outil portatif motorisé (10) avec un boîtier (12) allongé portant un outil rotatif (20) faisant un angle avec la partie principale de boîtier (12a), ce boîtier (12) accueillant des moyens d'entraînement de l'outil (20) et portant extérieurement un élément de commande (22),
**caractérisé en ce que**
- la surface de prise du boîtier sert de poignée,
- l'outil (20) est fixé sur le boîtier (12) en faisant, par rapport à la partie principale de boîtier (12a), un angle ne dépassant pas 60°, l'extrémité avant du boîtier (12) accueillant l'outil (20) étant parallèle c'est-à-dire alignée sur l'outil (20) en étant réalisée sous la forme d'une partie désaxée (28) située en avant et inclinée par rapport à la partie principale de boîtier (12a),
- une zone de l'extrémité arrière du boîtier (12) éloignée de l'outil (20) est également inclinée de 60° ou plus vers le bas par rapport à la partie principale de boîtier (12a), en constituant une partie désaxée (30) arrière, chaque partie désaxée (28, 30) servant de poignée qui peut être totalement saisie et qui est plus courte que la partie principale de boîtier (12a), l'élément de commande (22) étant disposé sur la face supérieure du boîtier (12), en avant et/ou en arrière.

2. Outil portatif motorisé selon la revendication 1,
**caractérisé en ce que**
le boîtier (12) présente un col (36) dans la zone de la partie désaxée avant (28).

3. Outil portatif motorisé selon la revendication 1 ou 2,
**caractérisé en ce que**
le boîtier (12) présente, au moins en haut dans la zone de la partie désaxée avant (28), une zone ayant en particulier une forme sphérique.

4. Outil portatif motorisé selon la revendication 3,
**caractérisé en ce que**
le col (36) est réalisé latéralement sur la zone sphérique (26), en particulier sur chaque coquille de boîtier (11, 13) du boîtier (12) divisé dans le sens de la longueur, sous la forme d'un renfoncement latéral (38, 39).

5. Outil portatif motorisé selon la revendication 1,
**caractérisé en ce que**
la partie désaxée avant (28) du boîtier (12) présente un bourrelet annulaire (34) à son extrémité, notamment près de l'outil à brosse (20) monté.

6. Outil portatif motorisé selon une des revendications précédentes,
**caractérisé en ce qu'**
il présente un dispositif de serrage autobloquant pour des outils à brosse (20) échangeables, ayant notamment des grandeurs et des formes différentes.

7. Outil portatif motorisé selon la revendication 6,
**caractérisé en ce qu'**
il porte une touche (32) pour libérer le dispositif de serrage.

8. Outil portatif motorisé selon la revendication 7,
**caractérisé en ce que**
la touche (32) est constituée par une partie du bourrelet annulaire (34).

9. Outil portatif motorisé selon une des revendications précédentes,
**caractérisé en ce que**
la construction du boîtier (12) est du type coquille.
